# EUROPÄISCHE PATENTSCHRIFT

(11) **EP 2 867 116 B1**
(45) Veröffentlichungstag und Bekanntmachung des Hinweises auf die Patenterteilung: **11.01.2017**
(21) Anmeldenummer: 13731148.6
(22) Anmeldetag: 25.06.2013
(51) Int. Cl.: B63B 35/81, B63B 7/08, B63H 20/02

(54) **SCHLEPPBÜGELHALTER**
TOWING LINE HOLDER
PONTET POUR SYSTEM DE TRACTION

(30) Priorität: 28.06.2012 DE 102012211165
(43) Veröffentlichungstag der Anmeldung: 06.05.2015
(73) Patentinhaber: Leeuwenburgh, Peter, 4171 BA Herwijnen (NL)
(72) Erfinder: Leeuwenburgh, Peter, 4171 BA Herwijnen (NL)
(74) Vertreter: dompatent von Kreisler Selting Werner - Partnerschaft von Patent- und Rechtsanwälten mbB
(86) Internationale Anmeldenummer: PCT/EP2013/063294
(87) Internationale Veröffentlichungsnummer: WO 2014/001343

(56) Entgegenhaltungen:
- WO-A1-2007/097620
- US-A- 2 907 295
- US-A- 2 920 598

## Beschreibung

Die Erfindung betrifft einen Schleppbügelhalter zum Befestigen eines Schleppbügels an einem Boot mit Außenbordmotor.

Derartige Schleppbügel werden heckseitig an einem Boot mit Außenbordmotor zum Ziehen von Wasserschifahrern und dergleichen befestigt. Die Schleppbügel weisen eine, bezogen auf das Bootsheck nach außen gebogenen Bereich auf, der mit Bügelfüßen verbunden, insbesondere einstückig ausgebildet ist. Mit dem gebogenen Bereich, der beim Schleppen eines Wasserschifahrers oder dergleichen im Wesentlichen horizontal angeordnet ist, ist das Schleppseil verbunden. Das Schleppseil kann in dem gebogenen Bereich seitlich verschoben werden bzw. in diesen Bereich gleiten.

Ein derartiger Schleppbügelhalter ist aus EP 1 993 904 bekannt. Dieser Schleppbügelhalter weist zwei an einem Bootsheck befestigbare Befestigungselemente auf. Die Befestigungselemente weisen jeweils ein Fixierelement auf, das an dem Bootsheck, insbesondere einer Motorplatte befestigt ist. Das Fixierelement weist hierzu einen an der Motorplatte anliegenden Schenkel und einen im Wesentlichen senkrecht zur Motorplatte verlaufenden Schenkel auf. An dem senkrecht zur Motorplatte verlaufenden Schenkel ist eine Platte schwenkbar gehalten. Mit der Platte ist jeweils ein Aufnahmeelements verbunden, bei dem es sich um ein zylindrisches Rohr handelt. Das rohrförmige Aufnahmeelement bildet einen Aufnahmeraum aus, um jeweils einen Schleppbügelfuß einzustecken. Die Platte und somit das fest mit der Platte verbundene Aufnahmeelement ist schwenkbar ausgestaltet, so dass beispielsweise beim Benutzen der Schleppvorrichtung der Schleppbügel unabhängig von der Lage des Boots im Wasser im Wesentlichen horizontal ausgerichtet ist. Hierzu ist die Platte über einen Drehbolzen mit dem Fixierelement verbunden. Ferner weist die Platte einen gekrümmten Schlitz auf. Dieser überdeckt sich zumindest teilweise mit einem in dem senkrecht zur Bodenplatte verlaufenden Schenkel des Fixierelements angeordneten Schlitz. Durch die beiden Schlitze ist ein Anschlagbolzen gesteckt und in der Platte an unterschiedlichen Stellungen fixierbar. Durch den Anschlagbolzen und die beiden sich zumindest teilweise überdeckenden Schlitze kann ein Verschwenkwinkel des Schleppbügels von ca. 30° eingestellt werden.

Bei dem in EP 1 993 904 B1 beschriebenen Schleppbügelhalter handelt es sich um ein mehrteiliges und somit schweres Bauteil. Auch ist es erforderlich zwischen dem Fixierelement und der Platte ein Reibelement vorzusehen, das Verschleiß unterliegt.

US 2,920,598 beschreibt einen Schleppbügelhalter mit zwei Aufnahmeelementen. Jedes Aufnahmeelement ist dabei ausgebildet als U-förmiges Profil mit einer bootsseitigen Vorderwand und zwei parallelen Seitenwänden. Dabei ist der sich quer zur Bootslänge erstreckende Abstand der Seitenwände angepasst an die Breite der Schleppbügelfüße des Schleppbügels. Weiter weisen die Seitenwände jeweils einen gegenüberliegend vorgesehenen, nach oben offen ausgebildeten Schlitz auf zur Aufnahme eines Sicherungsstiftes, der mit den Schleppbügelfüßen verbunden ist.

Aufgabe der Erfindung ist es, einen einfach aufgebauten kompakten zuverlässigen Schleppbügelhalter zu schaffen.

Die Lösung der Aufgabe erfolgt erfindungsgemäß durch einen Schleppbügelhalter nach den Merkmalen des Anspruchs 1.

Der erfindungsgemäße Schleppbügelhalter zum Befestigen eines Schleppbügels an einem Boot mit Außenbordmotor weist zwei gesonderte an einem Bootsheck befestigbare Befestigungselemente auf. Die Befestigungselemente dienen zur Aufnahme der beiden Schleppbügelfüße. Jedes Befestigungselement weist ein insbesondere plattenförmig ausgebildetes Fixierelement auf. Mit Hilfe des Fixierelements erfolgt ein Befestigen des Befestigungselements am Bootsheck, insbesondere an einer Motorplatte. Die Befestigung erfolgt hierbei vorzugsweise mit Hilfe von Schrauben. Hierzu kann das Fixierelement insbesondere mehrere Befestigungsbohrungen aufweisen, durch die Schrauben geführt werden, die sodann in der Motorplatte fixiert werden. Durch das Vorsehen mehrerer, insbesondere übereinander angeordneter Bohrungen, kann auf einfache Weise ein Justieren des Fixierelements an der Motorplatte genormt erfolgen. Mit dem Fixierelement ist ein Aufnahmeelement verbunden. Hierbei ist es aufgrund der erfindungsgemäßen Ausgestaltung des Aufnahmeelements möglich, das Aufnahmeelement fest an dem Fixierelement anzuordnen. Eine komplex aufgebaute Beweglichkeit oder Verschwenkbarkeit zwischen dem Fixierelement und dem Aufnahmeelement ist bei dem erfindungsgemäßen Schleppbügelhalter nicht erforderlich. Erfindungsgemäß weisen die Aufnahmeelemente jeweils einen Aufnahmeraum zum Einstecken jeweils eines Schleppbügelfußes auf. Hierbei sind die Innenabmessungen des Aufnahmeraums größer als die Außenabmessungen der Schleppbügelfüße. Hierdurch ist es möglich, dass der Schleppbügel im Aufnahmeraum bewegbar und/ oder in unterschiedlichen Positionen fixierbar ist. Insbesondere sind die Innenabmessungen des Aufnahmeraums in Längsrichtung des Bootes größer als die Außenabmessungen der Schleppbügelfüße. Hierdurch ist ein Verschieben und/ oder Verkippen des Schleppbügels möglich. Vorzugsweise sind die Innenabmessungen des Aufnahmeraums in Bootslängsrichtung mindestens 10 mm, insbesondere mindestens 20 mm und besonders bevorzugt mindestens 30 mm größer als die Außenabmessungen der Schleppbügelfüße in Bootslängsrichtung.

Erfindungsgemäß sind die Schleppbügelfüße somit in dem Aufnahmeraum in Bootslängsrichtung bewegbar bzw. verkippbar. Insbesondere hierdurch ist es möglich, die Aufnahmeelemente fest mit den Fixierelementen zu verbinden, so dass eine aufwändige Konstruktion über eine verschwenkbare Zwischenplatte wie in EP 1 993 903 B1 beschrieben, nicht erforderlich ist.

Die Aufnahmeräume weisen vorzugsweise quer zur Bootlängsrichtung eine Breite auf, die im Wesentlichen der Breite der Schleppbügelfüße entspricht. Quer zur Bootslängsrichtung weist der Schleppbügel somit kein oder allenfalls nur ein geringes Spiel auf, wobei dieses gegebenenfalls geringe Spiel allenfalls zur Erleichterung des Ein- und Aussteckens der Schleppbügelfüße in den Aufnahmeraum dient.

Bei einer besonders bevorzugten Ausführungsform weisen die Aufnahmeräume einen im Wesentlichen rechteckigen Querschnitt auf. Insbesondere sind die Aufnahmeräume durch zwei sich im Wesentlichen parallel zur Bootslängsrichtung erstreckende Seitenwände begrenzt. Hierbei sind die beiden Schleppbügelfüße jeweils zwischen den beiden Seitenwänden des Aufnahmeelements angeordnet.

Besonders bevorzugt ist es, mindestens ein mit dem jeweiligen Aufnahmeelement, insbesondere lösbar verbundenes Halteelement vorzusehen. Das je Befestigungselement vorgesehene Halteelement, bei dem es sich insbesondere um Haltebolzen handelt, verhindert ein Herausrutschen des Schleppbügels aus den Aufnahmeelementen. Hierbei ist es bevorzugt, dass die Füße des Schleppbügels eine Öffnung oder Einkerbung aufweiten, in die das Halteelement eingreift. Besonders bevorzugt sind die Halteelemente als Haltebolzen ausgebildet. Hierzu weist in bevorzugter Ausführungsform zumindest eine der beiden Seitenwände, vorzugsweise beide Seitenwände jeweils eine Öffnung auf, durch die das Halteelement hindurch gesteckt werden kann. Insbesondere ist die Öffnung in zumindest einer der beiden Seitenwände und bevorzugt in beiden Seitenwänden, geschlossen ausgebildet. Hierdurch wird eine optimale Kraftaufnahme gewährleistet und ein Herausrutschen des Halteelements aus der geschlossenen Öffnung in einer bzw. beiden Seitenwänden verhindert. Bevorzugt ist es, dass auch die Füße des Schleppbügels jeweils eine insbesondere runde Öffnung aufweisen. Die insbesondere in beiden Seitenwänden vorgesehenen Öffnungen sind vorzugsweise einander gegenüberliegend angeordnet, wobei es besonders bevorzugt ist, dass die beiden Öffnungen schlitzförmig ausgebildet sind. Sind die Öffnungen schlitzförmig ausgebildet, so ist insbesondere vorgesehen, dass die Öffnungen geschlossen schlitzförmig ausgebildet sind, um zwar eine Bewegungsfreiheit des Halteelements innerhalb der Schlitze zu gewährleisten; jedoch ein Herausrutschen aus dem Schlitz zu verhindern. Die Schlitze erstrecken sich im Wesentlichen in Bootslängsrichtung und sind gegebenenfalls bogenförmig ausgebildet. Durch die schlitzförmige Ausgestaltung der Öffnungen in den beiden Seitenwänden ist ein Bewegen des Halteelements, insbesondere des Haltebolzens in den Öffnungen im Wesentlichen in Bootslängsrichtung möglich und die Beweglichkeit des Halteelements, insbesondere des Haltebolzens, in der Öffnung vergrößert. Desto größer die Ausdehnung des Schlitzes, insbesondere in Bootslängsrichtung, desto größer die Beweglichkeit und damit der Verstellbereich bzw. die Verkippbarkeit des Bügels. Ferner ist es möglich, dass die Halteelemente oder Haltebolzen in Längsrichtung verlaufen. Hierzu kann in einer Rückwand und einer Vorderwand des Aufnahmeelements eine Öffnung oder Bohrung vorgesehen sein. Entsprechend der quer angeordneten Halteelemente ist es wiederum bevorzugt, dass in den Schleppbügelfüßen gegebenenfalls als Langlöcher ausgebildete Öffnungen oder Ausnehmungen vorgesehen sind. Gleichzeitig ist durch das Vorsehen der Halteelemente ein unbeabsichtigtes Herausrutschen der Schleppbügelfüße aus den Aufnahmeräumen vermieden.

In besonders bevorzugter Ausführungsform sind die beiden Befestigungselemente der Schleppbügelhalter identisch ausgebildet. Dies ist möglich, wenn ein Befestigungselement derart ausgebildet ist, dass es beispielsweise bezogen auf eine Mittelebene symmetrisch ist. Bei einer derartigen Ausgestaltung des Befestigungselements kann dieses ohne Veränderung der Orientierung des Befestigungselements von der Bootrückseite gesehen als linkes oder rechtes Befestigungselement mit der Motorplatte verbunden werden. Um ein möglichst kompaktes Befestigungselement auszubilden, ist es bevorzugt, dass in Ansicht des Befestigungselements von der Rückseite des Bootes die Fixierelemente seitlich neben dem Aufnahmeelement angeordnet sind. Insbesondere weisen die beiden Fixerelemente bezogen auf die Aufnahmeelemente nach innen. Auch bei einer derartigen Ausgestaltung ist es in besonders bevorzugter Ausführungsform möglich, ein Befestigungselement auszugestalten, das sowohl als linkes als auch rechtes Befestigungselement verwendet werden kann. Hierzu erfolgt wiederum von der Rückseite des Bootes aus betrachtet, ein Drehen des Befestigungselements um 180° um eine horizontale Längsachse. Ein beispielsweise als rechtes Befestigungselement angeordnetes Befestigungselement weist ein nach links weisendes Fixierelement auf. Durch Drehen dieses Befestigungselements um 180° ist ein linkes Befestigungselement ausgebildet, bei dem das Fixierelement nach rechts weist. Beispielsweise an dem Fixierelement vorgesehene Bohrungen müssen hierbei entsprechend symmetrisch angeordnet sein. Auch in den Seitenwänden vorgesehene Öffnungen zur Aufnahme von Halteelementen in dem Aufnahmeelement müssen entsprechend symmetrisch ausgebildet sein. Eine derartige Ausgestaltung der Befestigungselemente als identische Befestigungselemente hat nicht nur in der Lagerung und der Herstellung Vorteile, sondern auch bei der Montage, da die Gefahr von Fehlmontagen verringert ist.

Bei einer besonders bevorzugten Ausführungsform der Erfindung sind ferner Anschlagelemente an dem Aufnahmeelement vorgesehen oder mit diesem verbunden. Durch das Vorsehen von Anschlagelementen kann die Verkippbarkeit des Schleppbügels in Bootslängsrichtung begrenzt werden. Besonders bevorzugt ist es, dass mindestens ein, vorzugsweise zwei obere Anschlagelemente vorgesehen sind. Insbesondere ist ein in Bootslängsrichtung vorderes und hinteres Anschlagelement vorgesehen. Die oberen Anschlagelemente sind im oberen Bereich des Aufnahmeelements angeordnet und begrenzen somit das Verschieben bzw. Verkippen des Schleppbügels in diesem Bereich. Vorzugsweise ist auch im unteren Bereich des Aufnahmeelements mindestens ein, vorzugsweise zwei untere Anschlagelemente angeordnet, wobei wiederum ein vorderes und ein hinteres Anschlagelement vorgesehen sind. Hierdurch ist ein Verschieben im Bootslängsrichtung des Schleppbügels im unteren Bereich des Anschlagelements begrenzt. Besonders bevorzugt ist es, dass die Anschlagelemente zumindest teilweise verstellbar sind. Dies kann beispielsweise durch das Vorsehen exzentrisch ausgebildeter Anschlagelemente realisiert werden, so dass durch Drehen der Anschlagelemente in unterschiedliche Stellungen eine Lageveränderung erfolgt. Ferner ist es möglich, dass eine bootsseitige, d.h. in Richtung des Boots weisende Vorderwand des Aufnahmeelements und/ oder eine bootsentfernte Rückwand des Aufnahmeelements als Anschlagelement ausgebildet sind.

Besonders bevorzugt ist es, zumindest einen Teil der Anschlagelemente als Anschlagbolzen auszubilden. Zur Lageverstellung der Anschlagbolzen ist es sodann bevorzugt, in den Seitenwänden des Aufnahmeelements im oberen und/ oder unteren Bereich mehrere Löcher vorzusehen, in denen die Anschlagbolzen in unterschiedlichen Stellungen fixiert werden können.

Das insbesondere fest mit dem Aufnahmeelement verbundene Fixierelement kann zur Vereinfachung der Montage seitlich versetzt zum Aufnahmeelement angeordnet sein. Bevorzugt ist es, dass das Fixierelement mit einer bootsseitigen Vorderwand des Aufnahmeelements einstückig ausgebildet ist. Alternativ kann das Fixierelement auch in Längsrichtung versetzt zu der bootsseitigen Vorderwand angeordnet sein. Das insbesondere plattenförmig ausgebildete Fixierelement ist sodann vorzugsweise seitlich neben dem Aufnahmeelement angeordnet. Hierdurch kann das Befestigungselement äußerst kompakt ausgebildet sein. Ferner ist der mögliche Drehwinkel des Außenbordmotors vergrößert. Dies ist insbesondere bei Motoren mit großen Außenabmessungen vorteilhaft. Ferner ist es vorteilhaft, dass der Schleppbügel näher an der Motorplatte angeordnet ist.

Insbesondere bei einem seitlich neben dem Aufnahmeelement angeordneten Fixieretement ist es bevorzugt, dass diese im unteren und/ öder oberen Bereich eine Ausnehmung aufweist. Hierdurch ist es auf einfache Weise möglich, die in diesen Bereichen angeordneten Anschlagbolzen vorzusehen. Auch eine Bewegung des Halteelements, insbesondere in den schlitzförmigen Öffnungen der Seitenwände ist somit nicht durch das seitlich angeordnete Fixierelement begrenzt.

Zu einer weiteren Vergrößerung des Verkippbereichs des Schleppbügels kann eine bootsabgewandte Rückwand des Aufnahmeelements insbesondere im unteren Bereich eine Ausnehmung aufweisen.

Des Weiteren ist es bevorzugt, die Anschlagelemente mit Dämpfungselementen zu verbinden. Hierdurch ist das Anschlagen des Schleppbügels gedämpft, so dass insbesondere ein Beschädigen der Anschlagelemente und/ oder des Schleppbügels vermieden ist. Sofern die Vorderwand und/ oder die Rückwand in dem oberen und/ oder unteren Bereich als Anschlagelement ausgebildet sind bzw. als Anschlagelement dienen, kann an der entsprechenden Innenseite der Wände ein, beispielsweise aus einem elastomeren Material ausgebildetes Anschlagelement, beispielsweise durch Aufkleben fixiert werden. Bei bolzenförmigen Anschlagelementen ist es möglich, diese mit hülsenförmigen, ebenfalls aus beispielsweise elastomerem Material hergestellten Dämpfungselementen zu umgeben.

Nachfolgend wird die Erfindung anhand bevorzugter Ausführungsformen unter Bezugnahme auf die anliegenden Zeichnungen näher erläutert.

Es zeigen:
- Figur 1: eine schematische, stark vereinfachte Draufsicht eines mittels einer Schleppbügelhalterung an einem Boot befestigten Schleppbügels,
- Figur 2: eine schematische Seitenansicht einer ersten Ausführungsform eines der beiden Befestigungselemente einer Schleppbügelhalterung,
- Figur 3: eine Draufsicht des in Figur 2 dargestellten Befestigungselements in Richtung des Pfeils III,
- Figur 4: eine Schnittansicht des in Figur 2 dargestellten Befestigungselements entlang der Linie IV-IV in Figur 3,
- Figur 5: eine Seitenansicht des in Figur 2 dargestellten Befestigungselements zusammen mit einem Schleppbügel in unterschiedlichen Stellungen,
- Figur 6: eine schematische Seitenansicht einer zweiten Ausführungsform eines der beiden Befestigungselemente einer Schleppbügelhalterung,
- Figur 7: eine Draufsicht des in Figur 6 dargestellten Befestigungselements in Richtung des Pfeils VII,
- Figur 8: eine Schnittansicht des in Figur 6 dargestellten Befestigungselements entlang der Linie VIII-VIII in Figur 7,
- Figur 9: eine schematische Seitenansicht der in den Figuren 2 bis 4 dargestellten Ausführungsform, zusammen mit einem Schleppbügel in mittlerem Fahrstand,
- Figur 10: eine schematische Seitenansicht einer weiteren Ausführungsform eines Befestigungselements, zusammen mit einem Schleppbügel in unterschiedlichen Stellungen,
- Figur 11: eine schematische Seitenansicht einer weiteren Ausführungsform eines Befestigungselements und
- Figur 12: eine schematische Vorderansicht des in Figur 11 dargestellten Befestigungselements in Richtung des Pfeils XII.

Ein Schleppbügel 10 weist ein bogenförmiges Element 12 auf, das über Zwischenelemente 13 mit Schleppbügelfüßen 14 verbunden ist. Die beiden Schleppbügelfüße sind in Befestigungselementen 16 angeordnet. Die beiden Befestigungselemente 16 sind an einer Motorplatte 18, insbesondere durch Schrauben befestigt. Die Motorplatte 18 ist an einem Heck 20 eines Boots angeordnet und trägt einen schematisch dargestellten Außenbordmotor 22. An dem gebogenen Bereich 12 ist beispielsweise eine Laufrolle 24 angeordnet, die wie durch den Pfeil 26 dargestellt auf dem gebogenen Bereich 12 verschiebbar ist. An der Laufrolle 24 ist ein Seil 28 befestigt, an dem sich beispielsweise ein Wasserschifahrer festhält.

Bei einer ersten bevorzugten Ausführungsform (Figuren 2 bis 4) weisen die Befestigungselemente 16 jeweils ein Aufnahmeelement 30 auf. Das Aufnahmeelement 30, das im dargestellten Ausführungsbeispiel einen rechteckigen Querschnitt aufweist, bildet einen Aufnahmeraum 32, in den die Schleppbügelfüße 14 (Figur 5) einsteckbar sind.

Das Aufnahmeelement 30 weist im dargestellten Ausführungsbeispiel zwei einander gegenüberliegende, sich in Bootslängsrichtung erstreckende Seitenwände 34 auf. Die beiden Seitenwände 34 sind im Wesentlichen identisch ausgebildet und weisen jeweils einen Halteschlitz 36 auf, so dass die beiden Halteschlitze einander gegenüberliegend angeordnet sind. In dem Halteschlitz ist ein im dargestellten Ausführungsbeispiel als Haltebolzen ausgebildetes Halteelement 38 (Figur 4) angeordnet, wobei der Haltebolzen 38 zusätzlich durch Öffnungen in dem Schleppbügelfuß geführt ist (Figur 5).

Des Weiteren weisen die Aufnahmeelemente 30 eine vom Heck 20 des Boots abgewandte Rückwand 40 auf. Der Rückwand 40 gegenüberliegend ist eine bootsseitige Vorderwand 42 angeordnet. In der dargestellten bevorzugten Ausführungsform ist einstückig mit der Vorderwand 42 ein Fixierelement 44 verbunden. Das Fixierelement 44 weist vorzugweise mehrere vertikal übereinander angeordnete Bohrungen 46 auf. Durch die Bohrungen 46 werden Schrauben zur Fixierung des Fixierelements 44 in der Motorplatte 18 gesteckt. Gegebenenfalls kann das Fixierelement 44, wie in Figur 3 gestrichelt dargestellt, auch seitlich neben der Seitenwand 34 angeordnet sein. Das Fixierelement 44 weist vorzugsweise im unteren Bereich eine Ausnehmung 48 auf, so dass der Haltebolzen 38 und ein Anschlagelement wie ein Anschlagbolzen 50 (Figur 4) in seiner Lage und Bewegung durch das Fixierelement 44 nicht beeinträchtigt wird.

Des Weiteren können an Innenseiten 52 der Vorderwand 42 sowie der Rückwand 40, in Figur 2 gestrichelt dargestellte Anschlagelemente 54 angeordnet sein.

Zur Verwendung des Schleppbügelhalters werden die beiden Befestigungselemente 16 über die Fixierelemente 44 mittels Schrauben an der Motorplatte 18 befestigt. Anschließend können die beiden Schleppbügelfüße 14 von oben in den Aufnahmeraum 32 der Aufnahmeelemente 30 eingesteckt werden. Um ein Herausrutschen des Schleppbügels nach oben zu vermeiden, werden zwei Haltebolzen 38 durch die beiden schlitzförmigen Ausnehmungen 36 und eine Bohrung in dem entsprechenden Schleppbügelfuß 14 gesteckt und fixiert. Die Fixierung erfolgt hierbei derart, dass eine Bewegung der Halteelemente 38 in dem Schlitz 36 möglich ist. Aufgrund des Vorsehens einer Vorderwand 42 und einer Rückwand 40 ist der Verkippbereich beschränkt wie in Figur 5 schematisch dargestellt.

Durch Vorsehen zusätzlicher Anschlagelemente 50, die vorzugsweise ebenfalls als Bolzen oder Schrauben ausgebildet sind, kann der Verkippbereich begrenzt werden, wie beispielsweise in Figur 9 dargestellt. Die Anschlagelemente können hierbei in Bohrungen 56 im unteren Bereich der Seitenwände 34 und/ oder auch in Bohrungen 58 im oberen Bereich der Seitenwände 34 angeordnet werden. Hierdurch ist ein Variieren/ Einstellen des Verkippbereichs möglich.

Bei einer weiteren bevorzugten Ausführungsform (Figur 6 bis 8) sind ähnliche und identische Bauteile mit denselben Bezugszeichen gekennzeichnet.

Diese Ausführungsform unterscheidet sich von den in den Figuren 2 bis 4 dargestellten Ausführungsformen im Wesentlichen dadurch, dass die Seitenwände 34 im hinteren, d.h. vom Heck 20 des Boots wegweisenden Bereich abgeschrägt sind. Als hinteres oberes Anschlagelement dient somit nicht der obere Bereich der Rückwand 40, sondern ein zusätzlich vorgesehener Steg 60 (Figur 7). Des Weiteren erstreckt sich die Rückwand 40 in dem hier gezeigten Ausführungsbeispiel nur bis zu der abgeschrägten Kante 62. Insofern ist der Aufnahmeraum 32 nach hinten, d.h. entgegen der Bootslängsrichtung offen. Dies hat, wie insbesondere aus Figur 8 ersichtlich, den Vorteil, dass die Rückwand 42 zusätzlich als Fixierelement ausgebildet werden kann, das dem Fixierelement 44 gemäß der Ausführungsform in Figur 2 bis 4 entspricht. In der Rückwand 42 sind daher die Bohrungen 46 angeordnet, durch die die Schrauben zur Fixierung an der Motorplatte 18 geführt werden.

Im Übrigen weist das Befestigungselement 16 gemäß dieser Ausführungsform (Figuren 6 bis 8) dieselben wesentlichen Elemente wie die anhand der Figuren 2 bis 4 beschriebene Ausführungsform auf. Insbesondere sind ebenfalls ein bogenförmiger Schlitz 36 sowie Bohrungen 56 in den beiden einander gegenüberliegenden Seitenwänden 34 vorgesehen.

Bei der in Figur 10 dargestellten Ausführungsform ist ein Befestigungselement 16 dargestellt, das ähnlich dem anhand Figur 2 bis 4 dargestellten Befestigungselement ausgebildet ist. Der einzige Unterschied besteht darin, dass in der Rückwand 40 im unteren Bereich eine Ausnehmung 66 vorgesehen ist. Hierdurch ist es möglich, dass in der höchsten, in Figur 10 rechten Stellung des Schleppbügels 10 das untere Ende des Schleppbügelfußes 14 aus dem Aufnahmeelement 30 heraustritt. Hierdurch wird der Verschwenkbereich weiter vergrößert. In Figur 10 ist ein oberer oder hoher Stand des Schleppbügels dargestellt. Dieser wird üblicherweise zum Ziehen von Wasserschi- oder Wakeboardfahrern verwendet. In einem unteren oder tiefen Stand des Schleppbügels dient dieser insbesondere zum Ziehen von großen Lasten wie Booten und dergleichen. Aus dem unteren Stand kann der Schleppbügel, nach Anordnung eines Anschlagelements hochgeklappt werden.

Eine weiter bevorzugte Ausführungsform ist in den Figuren 11 und 12 dargestellt, wobei wiederum ähnliche und identische Bauteile mit denselben Bezugszeichen gekennzeichnet sind. Bei dem hier dargestellten Befestigungselement 16 handelt es sich um ein Befestigungselement, das sowohl als linkes als auch rechtes Befestigungselement genutzt werden kann. Hierzu weist das Befestigungselement einen teilweise symmetrischen Aufbau auf. So ist zusätzlich zu der unteren gebogenen schlitzförmigen Öffnung 36 eine, in einer nicht dargestellten Mitteillinie symmetrische obere schlitzförmige Öffnung 68 vorgesehen. Des Weiteren ist das Fixierelement 44 mit sechs wiederum symmetrisch zu einer horizontalen Mittellinie angeordneten Bohrungen 46 versehen. Hierdurch ist es möglich, das in Figur 12 als von der Bootrückseite gesehen linkes Befestigungselement dargestellte Element um 180° zu drehen, so dass das Fixierelement 44 auf der linken Seite des Aufnahmeelements 30 angeordnet ist. Entsprechend erfolgt die Befestigung sodann über andere Bohrungen 46 und die schlitzförmige Öffnung 68 bildet sodann die untere Öffnung.

In dem in den Figuren 11 und 12 dargestellten Ausführungsbeispiel ist ferner das Anschlagelement 54 nicht eingeklebt, sondern durch eine Schraube oder Mutter 70 fixiert. Hierzu sind in der Rückwand 40 Bohrungen 72 vorgesehen. Das Befestigen des Anschlags 54 über eine Schraube oder Mutter 70 hat den Vorteil, dass die Lage des Anschlags 54 auf einfache Weise variiert werden kann, je nachdem ob das Befestigungselement als linkes oder rechtes Befestigungselement verwendet wird.

## Patentansprüche

1. Schleppbügelhalter zum Befestigen eines Schleppbügels (10) an einem Boot mit Außenbordmotor (22), mit
zwei gesonderten an einem Bootsheck (20) befestigbaren Befestigungselementen (16), wobei jedes Befestigungselement (16) aufweist:
ein insbesondere plattenförmig ausgebildetes Fixierelement (42, 44) zur Befestigung des Befestigungselements (16) am Bootsheck (20), insbesondere an einer Motorplatte (18) und
ein mit dem Fixierelement (42, 44) verbundenes Aufnahmeelement (30), das einen Aufnahmeraum (32) zum Einstecken der Schleppbügelfüße (14) aufweist,
wobei
die Innenabmessungen des Aufnahmeraums (32) größer als die Außenabmessungen der Schleppbügelfüße (14) sind, so dass die Schleppbügelfüße (14) im Aufnahmeraum (32) bewegbar bzw. verkippbar sind,
**dadurch gekennzeichnet, dass**
der Aufnahmeraum (32) im Wesentlichen rechteckig ausgebildet ist, wobei die sich quer zur Bootlängsachse erstreckende Breite im
Wesentlichen der Breite des Schleppbügelfußes entspricht und die sich in Bootslängsrichtung erstreckende Länge größer als die entsprechende Abmessung des Schleppbügelfußes ist/und
die Aufnahmeelemente (30) zwei in Bootslängsrichtung verlaufende, zueinander parallele Seitenwände (34) aufweisen, sowie eine bootsseitige Vorderwand (42) und eine der Vorderwand (42) gegenüberliegende Rückwand (40).

2. Schleppbügelhalter nach Anspruch 1, **dadurch gekennzeichnet, dass** mindestens ein mit den Aufnahmeelementen (30) und lösbar verbundenes Halteelement (38) vorgesehen ist, durch das ein Herausrutschen der Schleppbügelfüße (14) aus den Aufnahmeräumen (32) verhindert ist.

3. Schleppbügelhalter nach Anspruch 2, **dadurch gekennzeichnet, dass** das Halteelement (38) in eine Öffnung (36) in mindestens einer der beiden Seitenwände (34) des Aufnahmeelements (30) und eine Öffnung in dem Schleppbügelfuß (14) einsteckbar ist.

4. Schleppbügelhalter nach Anspruch 3, **dadurch gekennzeichnet, dass** die Öffnung (36) im Aufnahmeelement (30) schlitzförmig ausgebildet ist.

5. Schleppbügelhalter nach Anspruch 4, wobei vorzugsweise in den beiden einander gegenüberliegenden Seitenwänden (34) bzw. der Rückwand (40) und der Vorderwand (42) identische schlitzförmige Öffnungen (36) vorgesehen sind.

6. Schleppbügelhalter nach einem der Ansprüche 1 bis 5, **dadurch gekennzeichnet, dass** das Aufnahmeelement (30) mindestens ein die Verkippbarkeit in Längsrichtung begrenzendes oberes Anschlagelement (54).

7. Schleppbügelhalter nach Anspruch 6, **dadurch gekennzeichnet, dass** das Aufnahmeelement (30) ein vorderes und ein hinteres oberes Anschlagelement (54) aufweist.

8. Schleppbügelhalter nach einem der Ansprüche 1 bis 7, **dadurch gekennzeichnet, dass** das Aufnahmeelement (30) mindestens ein die Verkippbarkeit in Längsrichtung begrenzendes unteres Anschlagelement (54, 50).

9. Schleppbügelhalter nach Anspruch 7, **dadurch gekennzeichnet, dass** das Aufnahmeelement (30) ein vorderes und ein hinteres unteres Anschlagelement (54) aufweist.

10. Schleppbügelhalter nach einem der Ansprüche 6 bis 9, **dadurch gekennzeichnet, dass** die Anschlagelemente zumindest teilweise durch eine Vorderwand (42) oder eine Rückwand (40) des Aufnahmeelements (30) ausgebildet sind.

11. Schleppbügelhalter nach einem der Ansprüche 6 bis 10, **dadurch gekennzeichnet, dass** die Anschlagelemente (50) zumindest teilweise verstellbar sind.

12. Schleppbügelhalter nach einem der Ansprüche 6 bis 11, **dadurch gekennzeichnet, dass** die Anschlagelemente (50) zumindest teilweise als Anschlagbolzen ausgebildet sind.

13. Schleppbügelhalter nach einem der Ansprüche 1 bis 12, **dadurch gekennzeichnet, dass** das Fixierelement (44) mit einer bootsseitigen Vorderwand (42) des Aufnahmeelements (30) einstückig ausgebildet ist.

14. Schleppbügelhalter nach einem der Ansprüche 1 bis 13, **dadurch gekennzeichnet, dass** das Fixerelement (44) zu der bootsseitigen Vorderwand (42) des Aufnahmeelements (30) versetzt angeordnet ist.

## Claims

1. A tow bar holder for securing a tow bar (10) to a boat having an outboard engine (22), comprising
two separate securing elements (16) adapted to be secured to the stern (20) of the boat, each securing element (16) having:
an in particular plate-shaped fixing element (42, 44) for securing the securing element (16) to the stern (20) of the boat, in particular to an engine plate (18), and
a receiving element (30) connected with the fixing element (42, 44), the receiving element comprising a receiving space (32) for inserting the tow bar feet (14) into the same,
wherein
the internal dimensions of the receiving space (32) are larger than the external dimensions of the feet (14) of the tow bar, such that the tow bar feet (14) are movable or tiltable in the receiving space (32),
**characterized in that**
the receiving space (32) is substantially rectangular, wherein the width extending transversely to the longitudinal axis of the boat substantially corresponds to the width of the tow bar foot and the length extending in the longitudinal direction of the boat is larger than the corresponding dimension of the tow bar foot, and
the receiving elements (30) comprise two mutually parallel side walls (34) extending in the longitudinal direction of the boat, as well as a boat-side front wall (42) and a rear wall (40) opposite the front wall (42).

2. The tow bar holder of claim 1, **characterized in that** at least one retaining element (38) is provided that is connected with the receiving elements (30) in a releasable manner, which retaining element prevents the tow bar feet (14) from slipping out of the receiving spaces (32).

3. The tow bar holder of claim 2, **characterized in that** the retaining element (38) is adapted to be inserted into an opening (36) in particular in at least one of the side walls (34) of the receiving elements (30) and an opening in the tow bar foot (14).

4. The tow bar holder of claim 3, **characterized in that** the opening (36) is formed slot-shaped in the receiving element (30).

5. The tow bar holder of claim 4, **characterized in that** identical slot-shaped openings (36) are provided preferably in the two mutually opposite side walls (34) or the rear wall (42) and the front wall (40).

6. The tow bar holder of one of claims 1 to 5, **characterized in that** the receiving element (30) comprises at least one upper stop element (54) restricting the tiltability in the longitudinal direction.

7. The tow bar holder of claim 6, **characterized in that** the receiving element (30) comprises a front and a rear upper stop element (54).

8. The tow bar holder of one of claims 1 to 7, **characterized in that** the receiving element (30) comprises at least one lower stop element (54, 50) restricting the tiltability in the longitudinal direction.

9. The tow bar holder of claim 7, **characterized in that** the receiving element (30) comprises a front and a rear lower stop element (54).

10. The tow bar holder of one of claims 6 to 9, **characterized in that** the stop elements are formed at least in part by a front wall (42) or a rear wall (40) of the receiving space (30).

11. The tow bar holder of one of claims 6 to 10, **characterized in that** the stop elements (50) are at least partly adjustable.

12. The tow bar holder of one of claims 6 to 11, **characterized in that** the stop elements (50) are at least partly designed as stop pins.

13. The tow bar holder of one of claims 1 to 12, **characterized in that** the fixing element (44) is formed integrally with a boat-side front wall (42) of the receiving element (30).

14. The tow bar holder of one of claims 1 to 13, **characterized in that** the fixing element (44) is offset with respect to the boat-side front wall (42) of the receiving element (30).

## Revendications

1. Pontet pour système de traction pour la fixation d'un étrier de traction (10) sur un bateau à moteur hors-bord (22), avec
deux éléments de montage distincts (16) aptes à être fixés à une poupe de bateau (20), chaque élément de montage (16) comprenant :
un élément de fixation (42, 44) ayant notamment la forme d'une plaque pour le montage de l'élément de montage (16) à la poupe du bateau (20), notamment sur une plaque de moteur (18) et
un élément de réception (30) attaché à l'élément de fixation (42, 44) et comprenant un espace de réception (32) pour l'enfichage des pieds d'étrier de traction (14),
les dimensions intérieures de l'espace de réception (32) étant supérieures aux dimensions extérieures des pieds d'étrier de traction (14) si bien que les pieds d'étrier de traction (14) soient aptes à être déplacés ou basculés dans l'espace de réception (32),
**caractérisé en ce que**
l'espace de réception (32) présente une forme sensiblement rectangulaire, la largeur s'étendant transversalement à l'axe longitudinal du bateau correspondant sensiblement à la largeur du pieds d'étrier de traction et la longueur s'étendant dans la direction longitudinale du bateau étant supérieure à la dimension correspondante du pied d'étrier de traction et/ou
les éléments de réception (30) comprenant deux parois latérales (34) s'étendant dans la direction longitudinale du bateau et étant parallèles l'une à l'autre, et une paroi avant (42) du côté du bateau et une paroi arrière (40) en regard de la paroi avant (42).

2. Pontet pour système de traction selon la revendication 1, **caractérisé en ce qu'**il est prévu un élément de maintien (38) attaché de manière amovible aux éléments de réception (30), par lequel une sortie des pieds d'étrier de traction (14) des espaces de réception (32) et empêchée .

3. Pontet pour système de traction selon la revendication 2, **caractérisé en ce que** l'élément de maintien (38) est apte à être enfiché dans une ouverture (36) dans au moins une des deux parois latérales (34) de l'élément de réception (30) et dans une ouverture dans le pied d'étrier de traction (14).

4. Pontet pour système de traction selon la revendication 3, **caractérisé en ce que** l'ouverture (36) dans l'élément de réception (30) présente la forme d'une fente.

5. Pontet pour système de traction selon la revendication 4, des ouvertures (36) identiques ayant la forme d'une fente étant prévues de préférence dans les deux parois latérales en regard ou dans la paroi arrière (40) et la paroi avant (42).

6. Pontet pour système de traction selon l'une des revendications 1 à 5, **caractérisé en ce que** l'élément de réception (30) comprend au moins un élément de butée supérieur (54) limitant le basculement dans la direction longitudinale.

7. Pontet pour système de traction selon la revendication 6, **caractérisé en ce que** l'élément de réception (30) comprend un élément de butée supérieur (54) avant et un élément de butée supérieur (54) arrière.

8. Pontet pour système de traction selon l'une des revendications 1 à 7, **caractérisé en ce que** l'élément de réception (30) comprend au moins un élément de butée inférieur (54, 50) limitant le basculement dans la direction longitudinale.

9. Pontet pour système de traction selon la revendication 7, **caractérisé en ce que** l'élément de réception (30) comprend un élément de butée inférieur (54) avant et un élément de butée inférieur (54) arrière.

10. Pontet pour système de traction selon l'une des revendications 6 à 9, **caractérisé en ce que** les éléments de butée sont formés au moins partiellement par une paroi avant (42) ou une paroi arrière (40) de l'élément de réception (30).

11. Pontet pour système de traction selon l'une des revendications 6 à 10, **caractérisé en ce que** les éléments de butée (50) sont au moins partiellement réglables.

12. Pontet pour système de traction selon l'une des revendications 6 à 11, **caractérisé en ce que** les éléments de butée (50) sont formés au moins partiellement comme boulons de butée.

13. Pontet pour système de traction selon l'une des revendications 1 à 12, **caractérisé en ce que** l'élément de fixation (44) est formé en une seule pièce avec une paroi avant (42) du côté du bateau de l'élément de réception (30).

14. Pontet pour système de traction selon l'une des revendications 1 à 13, **caractérisé en ce que** l'élément de fixation (44) est disposé de manière décalée par rapport à la paroi avant (42) du côté du bateau de l'élément de réception (30).
